# EUROPÄISCHE PATENTSCHRIFT

(11) **EP 2 004 889 B1**
(45) Veröffentlichungstag und Bekanntmachung des Hinweises auf die Patenterteilung: **09.06.2010**
(21) Anmeldenummer: 07723114.0
(22) Anmeldetag: 08.03.2007
(51) Int. Cl.: D03D 1/00, D03D 47/02

(54) **GURTBAND, VERFAHREN UND NADEL-BANDWEBMASCHINE ZUR HERSTELLUNG DESSELBEN**
WEBBING, METHOD AND RIBBON NEEDLE LOOM FOR PRODUCING THE SAME
SANGLE, PROCÉDÉ ET MÉTIER À TISSER À AIGUILLES POUR LA RUBANERIE DESTINÉS À LA PRODUCTION DE CETTE BANDE

(30) Priorität: 08.03.2006 DE 102006010775
(43) Veröffentlichungstag der Anmeldung: 24.12.2008
(73) Patentinhaber: Berger, Johann, 73553 Alfdorf (DE)
(72) Erfinder: Berger, Johann, 73553 Alfdorf (DE)
(74) Vertreter: Fischer, Matthias
(86) Internationale Anmeldenummer: PCT/EP2007/002021
(87) Internationale Veröffentlichungsnummer: WO 2007/101692

(56) Entgegenhaltungen:
- WO-A-91/14814
- GB-A- 652 552
- GB-A- 960 878
- GB-A- 1 243 354
- GB-A- 1 245 046
- US-A- 3 996 971
- US-A- 5 769 130

## Beschreibung

Die vorliegende Erfindung betrifft ein Verfahren zum Weben eines Bandes mit einem rechten Schussfaden (SFR) und einem linken Schussfaden (SFL) und eine Nadel-Bandwebmaschine.

Aus der Schrift DE 27 19 382 C3 (Berger) ist es bekannt, ein einlagiges Gurtband mit Hohlkanten auf einer Nadel-Bandwebmaschine mit einer einzigen Schussnadel zu weben. Einer von zwei einlagig gewebten Randteilen wird zur Bildung der einen Hohlkante durch Zug des Schussfadens bis an den Rand des Mittelteils herangezogen.

Aus der Schrift CH 648 069 A5 (Berger) ist bekannt, ein Gurtband, insbesondere für Autosicherheitsgurte, auf einer Nadel-Bandwebmaschine herzustellen. Das Gurtband hat einen relativ steifen Mittelteil und weiche Randteile, die zu Hohlkanten herumgezogen werden. Zur Steigerung der Produktionsgeschwindigkeit sind zwei Schussnadeln vorgesehen, die parallel zueinander gleichzeitig arbeiten, wobei die eine Schussnadel einen weichen Schussfaden in den Mittelteil und beide Randteile einträgt, die andere einen steiferen Schussfaden nur in den Mittelteil einträgt und von den beiden Randteilen nur die beiden äußersten Kettfäden erfaßt. Zwei Schussnadeln tragen gleichzeitig zwei unterschiedliche Schussmaterialien in z. T. unterschiedliche Fachöffnungen ein. Von dem einen Schussfaden, der nur über den Mittelteil eingetragen wird, werden die beiden flachen Randteile zu Hohlkanten herumgezogen. Der Mittelteil wird verstärkt, und es wird eine höhere Leistung erzielt. Angestrebt wurde, durch die Verwendung von zwei Schussnadeln gegenüber Einnadelsystemen die doppelte Leistung zu erzielen. Die durch die beiden Schussnadeln sich ergebende größere Masse und die erforderlichen großen und rasanten Bewegungen von Hilfsfadeneinlegern erlaubten es jedoch nur, wesentlich weniger als die doppelte Webleistung zu erzielen.

Aus der Schrift DE 33 45 508 C2 (leperband) ist ein Gurtband bekannt, das einschichtig gewebt ist. Hiernach werden ebenfalls mit zwei Schussnadeln gleichzeitig zwei unterschiedliche Schussgame eingetragen. Ein monofiler Schussfaden dient nur zur Verstärkung des Mittelteils und darf nicht zum Herumziehen der flachen Randteile verwendet werden.

Die GB-A-652 552 offenbart eine Nadel-Bandwebmaschine zum Weben eines Bandes mit einem Innenbereich, einem weichen rechten Randbereich und einem weichen linken Randbereich, mit einem rechten Schussfaden und einem linken Schussfaden.

Die WO-A-91/14814 offenbart ein Verfahren zum Weben eines Bandes mit wenigstens einem ersten rechten Schussfaden und wenigstens einem zweiten linken Schussfaden, wobei die beiden Schussfäden von beiden Seiten ins gleiche Fach eingetragen werden.

Die GB-A-1 243 354 offenbart ein Band, welches außerhalb des Bandes neben dem linken oder rechten Randbereich angeordnete Schussschlaufen oder Picots aufweist.

Die bekannten Gurtbänder und Verfahren zur Herstellung derselben sind nach heutigem Maßstab zu kostspielig und können auch die zwischenzeitlich gestiegenen Ansprüche der Fahrzeughersteller nicht mehr befriedigen. Insbesondere sind die Anforderungen an Gurtbändern mit komfortablen weichen Randbereichen gestiegen, während der Innenbereich höchste Quersteifigkeit haben sollte. Daneben sind die bekannten Vorrichtungen zur Herstellung von Gurtbändern sehr kompliziert und im Betrieb schwer zu beherrschen.

Die Aufgabe der vorliegenden Erfindung liegt daher darin, ein Gurtband, ein Verfahren und eine Nadelband-Webmaschine der eingangs genannten Art vorzuschlagen,
wobei die aus dem Stand der Technik bekannten Nachteile vermieden oder zumindest stark minimiert sind.

Diese Aufgabe wird durch ein Verfahren gemäß Anspruch 1, nämlich ein Verfahren zum Weben eines Bandes mit einem rechten Schussfaden und einem linken Schussfaden gelöst, das dadurch gekennzeichnet ist, dass die beiden Schussfäden von beiden Seiten des Bandes gleichzeitig ins gleiche Fach eingetragen, in Schussumkehrschlaufen um Schussrückhalter herumgelegt, im Wesentlichen bis zum Anschlagen durch das Webblatt am Anschlag von Schussrückhaltern festgehalten werden und dass erst dann ein Fachwechsel vorgenommen wird.

Mit der erfindungsgemäßen Verfahrensweise ergibt sich, dass beide Schussfäden jeweils von der rechten bzw. linken Schusseintragsseite kommend simultan und nahezu symmetrisch quer über das Band eintragen werden, wo sie jeweils auf der gegenüberliegenden Seite von einem dort jeweils angeordneten Schussrückhalter festgehalten werden, wonach sich die Schussnadeln wieder auf ihre Seite zurückziehen, und dabei den Schussfaden mitnehmen und gespannt halten, bis das Webblatt die frisch eingelegten Schussfäden an das bereits gewebte Bandmaterial anschlägt, wobei die bis zu diesem Zeitpunkt von dem Schussrückhaltern gehaltenen Schussfäden angeschlagen und durch den vorausgegangenen Fachwechsel fixiert werden.

Dabei wird das Band vorteilhafterweise völlig ohne Einsatz von Fang- oder Häkelnadeln, Zungen- oder Schiebernadeln hergestellt. Es findet auch keine Vermaschung oder Verhäkelung des Schussfadens statt. Diese bei Webvorrichtungen nach dem Stand der Technik als obligatorisch geltenden aufwendigen Einrichtungen können bei Anwendung des erfindungsgemäßen Verfahrens entfallen. Lediglich Schussrückhalter, welche z.B. an üblichen Steuerungen von Fangnadelhaltern angegliedert werden können, sind erforderlich.

Eine vorteilhafte Weiterbildung des erfindungsgemäßen Verfahrens zum Weben eines Gurtbandes mit einem Innenbereich, einem vorzugsweise weichen rechten Randbereich und einem vorzugsweise weichen linken Randbereich, ist gekennzeichnet durch folgende sich immer wieder wiederholende erste Schrittsequenz:
- ar): Eintragen des rechten Schussfadens von der rechten Bandseite aus in den rechten Randbereich und den Innenbereich mittels einer rechten Schussnadel,
- al): Eintragen des linken Schussfadens von der linken Bandseite aus in den linken Randbereich und den Innenbereich mittels einer linken Schussnadel, simultan zu Schritt ar),
- br): Festhalten des rechten Schussfadens im Übergangsbereich vom Innenbereich zum linken Randbereich mittels eines linken Schussrückhalters,
- bl): Festhalten des linken Schussfadens im Übergangsbereich vom Innenbereich zum rechten Randbereich mittels eines rechten Schussrückhalters, simultan zu Schritt br),
- cr): Fangen des rechten Schussfadens mit dem linken Schussrückhalter und Zurückfahren des linken Schussrückhalters bis zum Blattanschlag,
- cl): Fangen des linken Schussfadens mit dem rechten Schussrückhalter und Zurückfahren des rechten Schussrückhalters bis zum Blattanschlag, simultan zu Schritt cr),
- dr): Zurückfahren der rechten Schussnadel zur rechten Bandseite,
- dl): Zurückfahren der linken Schussnadel zur linken Bandseite, simultan zu Schritt cr),
- e): Abstreifen der im vorhergehenden Schritt gebildeten Schussschlaufen von den beiden Schussrückhaltern durch das Webblatt zum Blattanschlag und Vorwärtsbewegen der beiden Schussrückhalter weg vom Blattanschlag,
- f): Anschlagen der beiden Schussfäden mit einem Webblatt.

Das Verfahren zeichnet sich dadurch vorteilhaft aus, dass zwei die Schussfäden führenden Schussnadeln, jeweils von der rechten bzw. linken Schusseintragsseite kommend, simultan und nahezu symmetrisch quer über das Band die Schussfäden eintragen, welche jeweils auf der gegenüberliegenden Seite im Übergangsbereich zwischen Innenbereich und Randbereich von einem dort jeweils angeordneten Schussrückhalter festgehalten werden, wonach sich die Schussnadeln wieder auf ihre Seite zurückziehen, und dabei den Schussfaden mitnehmen und gespannt halten, bis das Webblatt die frisch eingelegten Schussfäden an das bereits gewebte Gurtbandmaterial anschlägt, wobei die bis zu diesem Zeitpunkt von dem Schussrückhaltern gehaltenen Schussfäden angeschlagen und durch den folgenden Fachwechsel fixiert werden.

Bei Anwendung des erfindungsgemäßen Verfahrens gemäß Anspruch 2 ergibt sich bei der Anordnung der Schussfäden, dass beide im Innenbereich angeordnet sind und jeweils einer nur in dem Randbereich, der zu seiner Schusseintragsseite gehört, vorliegt. Damit ergibt sich auch der Vorteil, dass die Randbereiche jeweils nur mit einem Schussfaden besetzt sind und damit weicher sind, während die beiden Schussfäden im Innenbereich diesen, aufgrund der gegenüber den Randbereichen doppelten Materialmenge, mit einer höheren Quersteifigkeit versehen.

Eine weitere vorteilhafte Weiterbildung des erfindungsgemäßen Verfahrens zum Weben eines Gurtbandes, dessen rechter und linker Schussfaden Hybrid-Fäden sind, ist gekennzeichnet durch folgenden, nach dem Webvorgang durchgeführten Schritt: Thermofixieren des Gurtbandes. Hierbei sind als Schussfäden Hybrid-Fäden eingesetzt, welche durch einen nach dem Weben erfolgenden Thermofixiervorgang in monofilartige Fadenstrukturen umgewandelt werden und dem erfindungsgemäßen Gurtband eine erhöhte an Monofilqualitäten heranreichende Quersteifigkeit verleihen, ohne tatsächlich Monofil einzusetzen.

Hybrid-Fäden sind Fäden, welche aus Materialien unterschiedlicher Schmelztemperaturen bestehen. Diese sind aus dem Stand der Technik bekannt. Der Vorteil hierbei ist, dass nach dem Verweben derartiger Hybrid-Fäden als Schussfäden, wie hier beansprucht, eine Verfestigung von Hybrid-Fäden in einen monofilartigen Zustand ermöglicht wird, wenn diese nach dem Weben einem Thermofixierprozess unterworfen werden. Hierbei schmelzen die Komponenten der Hybrid-Fäden mit niedrigerem Schmelzpunkt und verfließen, die Komponenten mit höherem Schmelzpunkt gleichsam zu monofilartigen Strukturen einbettend mit den Vorteilen, welche monofilartige Strukturen ergeben, nämlich erhöhte Biegeelastizität, Quersteifigkeit und, wie man bei Gurtbändern sagt, Rücksprungkraft quer zum Band.

Eine weitere vorteilhafte Ausbildung des erfindungsgemäßen Verfahrens besteht darin, zu der linken Schussnadel zusätzlich eine linke Zusatzschussnadel für den Eintrag eines Monofil-Schussfadens zu verwenden, welcher nun im Übergangsbereich zwischen dem linken Randbereich und dem Innenbereich zugeführt wird, wobei der Monofil-Schussfaden auf beiden Seiten neben den eben erwähnten Schussfäden ebenfalls von den Schussrückhaltern festgehalten wird, sodass im Ergebnis der zusätzliche Monofil-Schussfaden nur im Innenbereich verwebt ist. Das Verfahren ist gekennzeichnet durch folgende weitere Schritte:
- az): Eintragen eines, vorzugsweise im Übergangsbereich vom Innenbereich zum linken Randbereich, zugeführten Monofil-Schussfadens von links nach rechts bis zum Übergangsbereich vom Innenbereich zum rechten Randbereich, mittels einer linken Zusatz-Schussnadel simultan zu Schritt ar),
- bz): Festhalten des Monofil-Schussfadens im Übergangsbereich vom Innenbereich zum rechten Randbereich mittels des rechten Schussrückhalters simultan zu Schritt br),
- cz): Fangen des Monofil-Schussfadens mit dem rechten Schussrückhalter und Zurückfahren des rechten Schussrückhalters bis zum Blattanschlag simultan zu Schritt cr),
- dz): Zurückfahren der linken Zusatz-Schussnadel simultan zu Schritt dr).

Fassen, Lösen und Anschlagen des Monofil-Schussfadens geschieht analog zu den Vorgängen betreffend die eben beschriebenen Schussfäden. Hierzu ist, wie später in der Beschreibung noch erläutert werden wird, eine zusätzliche Schussnadel eingesetzt.

Der gemäß der Erfindung im Innenbereich zusätzlich eingesetzte Zusatzschussfaden aus Monofil führt vorteilhafterweise dazu, das Gurtband im Innenbereich mit einer erhöhten Quersteifigkeit zu versehen, während gleichzeitig die Randbereiche wie gewünscht weich sind.

Eine weitere vorteilhafte Weiterbildung des erfindungsgemäßen Verfahrens zum Weben eines
Bandes ist durch folgende sich wahlweise mit der ersten Schrittsequenz nach Anspruch 2, abwechselnde zweite Schrittsequenz zur wahlweisen Bildung von Picots an den Außenkanten des Bandes gekennzeichnet:
- apr): Eintragen des rechten Schussfadens von der rechten Bandseite aus über die gesamte Bandbreite über die linke Bandseite hinaus mittels einer rechten Schussnadel,
- apl): Eintragen des linken Schussfadens von der linken Bandseite aus über die gesamte Bandbreite über die rechte Bandseite hinaus mittels einer linken Schussnadel, simultan zu Schritt apr),
- bpr): Festhalten des rechten Schussfadens außerhalb des Bandes neben dem linken Randbereich mittels eines zweiten linken Schussrückhalters und Bilden von Schussschlaufen,
- bpl): Festhalten des linken Schussfadens außerhalb des Bandes neben dem rechten Randbereich mittels eines zweiten rechten Schussrückhalters und Bilden von Schussschlaufen, simultan zu Schritt bpr),
- dr): Zurückfahren der rechten Schussnadel zur rechten Bandseite,
- dl): Zurückfahren der linken Schussnadel zur linken Bandseite simultan zu Schritt dr),
- ep): Loslassen der in den Schritten bpr) und bpl) gebildeten Schussschlaufen von den beiden zweiten Schussrückhaltern,
- f): Anschlagen der beiden Schussfäden mit einem Webblatt.

Hiermit ist die Herstellung von Bändern mit über den Rand überstehenden beliebig angeordneten Schussschlaufen oder sog. Picots möglich. Dies ist besonders im Bereich der Bänder- und Litzenherstellung, vornehmlich für die Konfektion interessant. Hierzu gehört auch eine weitere vorteilhafte Weiterbildung des erfindungsgemäßen Verfahrens, das dadurch gekennzeichnet ist, dass elastische Kettfäden eingesetzt werden.

In einer vorteilhaften Weiterbildung des erfindungsgemäßen Verfahrens werden als Schussfäden Multifil-Fäden eingesetzt, die eine weiche Kante garantieren. In der Regel sind als Kettfäden von Gurtbändern für Sicherheitsgurte auch Multifil-Fäden eingesetzt. Damit ergibt sich in den Randbereichen vorteilhafterweise die gewünschte weiche Kante.

In einer weiteren vorteilhaften Weiterbildung des erfindungsgemäßen Verfahrens werden elastische Kettfäden eingesetzt. Damit ist mit dem neuen Verfahren auch die Herstellung von elastischen Bändern für die Konfektion problemslos.

Die Aufgabe wird daneben noch gelöst durch eine Nadel-Bandwebmaschine gemäß Anspruch 8, die jeweils mit rechter und linker Schussnadel ausgestattet ist, welche simultan zueinander steuerbar ausgebildet sind, sowie einen rechten und linken Schussrückhalter aufweist, welche zum Festhalten und Lösen des linken bzw. des rechten Schussfadens dienen und auch derart zueinander koordiniert, insbesondere simultan miteinander arbeitend ausgebildet sind, und ein Webblatt aufweist.

In einer weiteren vorteilhaften Ausbildung der Erfindung ist die Nadel-Bandwebmaschine dadurch gekennzeichnet, dass die Schussrückhalter maschinenfest montiert sind, und dass an dem Webblatt, vorzugsweise geringfügig zum Blattanschlag hin orientierte Abstreif- und Haltedrähte elastisch angeordnet sind, die dafür geeignet sind, die infolge der Bogenbewegung der Schussnadeln auf die Haken der Schussrückhalter geglittenen Schussfadenschlaufen vor dem Fachwechsel und vor dem Blattanschlag von den Schussrückhaltern abzustreifen und durch Andrücken an den Blattanschlag festzuhalten, bis sie das Webblatt selbst anschlägt.

Dabei kann die erfindungsgemäße Nadel-Bandwebmaschine zusätzlich dadurch gekennzeichnet sein, dass die Schussrückhalter vertikal federnd nachgiebig ausgebildet sind, sodass sie durch die gespannten Schussfäden leicht angehoben werden können und das Hinuntergleiten der Schussfäden erleichtern.

Mit der erfindungsgemäßen Nadelbandmaschine lässt sich das erfindungsgemäße Verfahren zur Herstellung eines erfindungsgemäßen Gurtbandes in wesentlich einfacherer und verschleißärmerer Art und Weise herstellen, als dies aus dem Stand der Technik bekannt ist. Für die Herstellung der weichen Kanten sind keine Fangfäden und keine Sperrfäden erforderlich. Auch das gesamte hierfür erforderliche Equipment entfällt. Dies vereinfacht die Herstellung des Gurtbandes gegenüber den aus dem Stand der Technik bekannten Verfahren und Vorrichtungen im starken Maße. Bei Einsatz von Hybrid-Fäden als Schussfäden wird nach dem Webvorgang ein Thermofixiervorgang durchgeführt. Dies führt jedoch nicht zu höheren Verfahrenskosten gegenüber den im Stand der Technik bekannten Verfahren, da üblicherweise sämtliche Gurtbänder, auch wenn sie nicht aus Hybrid-Schussfäden hergestellt sind, einen Thermofixierprozess durchlaufen, um die Gurtbänder auf den richtigen Schrumpf, den richtigen Reckungsgrad und die gewünschte Streckreserve einzustellen.

Weitere Vorteile und Merkmale sind den Unteransprüchen zu entnehmen.

Zum besseren Verständnis der Erfindung wird diese im folgenden anhand zweier Ausführungsbeispiele kurz beschrieben.
- Fig. 1: zeigt schematisch ein stark vergrößertes Gurtband und wesentliche Teile einer Nadel-Bandwebmaschine während einer ersten Verfahrensstufe, bei der die Schussnadeln ungefähr zu einem Drittel im Webfach angelangt sind.
- Fig. 2: zeigt schematisch ein stark vergrößertes Gurtband und die Teile der Nadel-Bandwebmaschine während einer zweiten Verfahrensstufe, wobei sich die Schussnadeln in maximal ausgefahrener Endstellung befinden.
- Fig. 3: zeigt schematisch ein stark vergrößertes Gurtband und die Teile der Nadel-Bandwebmaschine während einer dritten Verfahrensstufe, wobei das Webblatt sich kurz vor dem Anschlag befindet. Die Schussnadeln sind hierbei (wieder) maximal zurückgefahren.
- Fig. 4: zeigt eine der Darstellung von Fig. 1 ähnliche Darstellung, jedoch mit zusätzlich eingesetzter Monofil-Schussnadel zum Eintrag eines Monofil-Fadens.
- Fig. 5: zeigt eine der Fig. 2 entsprechende Darstellung mit Einsatz einer zusätzlichen Monofilschussnadel.
- Fig. 6: zeigt eine der Fig. 3 analoge Darstellung mit einer zusätzlich eingesetzten Monofilschussnadel.
- Fig. 7: zeigt sehr stark schematisiert eine Variante eines maschinenfest montierten Schussrückhalters sowie ein sich daraufzu bewegendes Webblatt in der Situation, in der sich zwischen Webblatt und Schussrückhalter noch die Schussnadeln befinden, schematisch von der Seite gezeigt, für eine Bandkante.
- Fig. 8: zeigt ebenso schematisch wie in Fig. 7 dargestellt die eben beschriebene Konfiguration zu einem etwas späteren Zeitpunkt, in dem bereits ein Abstreif- und Haltedraht mit der Schussschlaufe in Kontakt kommt, um diese zum Blattanschlag zu schieben.
- Fig. 9: zeigt in sehr stark vergrößerter Darstellung die Situation gemäß Fig. 8, gesehen in Blickrichtung des Pfeils DS aus Fig. 8.
- Fig. 10: zeigt das in den Fig. 7 und 8 beispielhaft gezeigte Webblatt mit der beispielhaften Anordnung eines Abstreif- und Haltedrahts.
- Fig. 11: zeigt schematisch eine Draufsicht auf ein Band mit Picots an den Rändern.
- Fig. 12: zeigt schematisch eine Draufsicht auf eine stark auseinander gezogene Einzelheit des Bandes nach Fig. 11 zur Verdeutlichung der Herstellung von Picots an den Rändern.
- Fig. 13: zeigt schematisch eine Seitenansicht der bei der Herstellung eines Bandes gemäß den Fig. 11 und Fig. 12 eingesetzten Schussrückhalterstellungen.
- Fig. 14: zeigt schematisch teilweise in Schnittansicht ein weiteres Ausführungsbeispiel einer erfindungsgemäßen Vorrichtung mit einer Schussnadel für zwei Schussfäden, mit Öse und Fangvorrichtung.
- Fig. 15: zeigt schematisch teilweise in Schnittansicht eine Vergrößerung der Einzelheit X aus Fig. 14 von der Seite und von oben.

Fig. 16a bis 16c zeigen schematisch teilweise in Schnittansicht eine Vergrößerung der Einzelheit X aus Fig. 14 von der Seite in drei verschiedenen Stadien X₁ bis X₃.

Fig. 1 zeigt ein Gurtband 2, wobei die rechte und linke Seite des Gurtbands der rechten und linken Seite der Zeichnung entsprechen sollen, entsprechend den Großbuchstaben R und L, die unterhalb der Fig. 1 in Kreisen gefasst sind. Diese Leseart soll für sämtliche hier diskutierten Figuren gelten.

Das Gurtband 2 ist schematisch in drei Bereiche unterteilt, einen linken Randbereich RL, einen Innenbereich M und einen rechten Randbereich RR. Im jeweiligen Übergangsbereich vom linken Randbereich auf den Innenbereich und vom Innenbereich auf den rechten Rand sind sogenannte Schussrückhalter SRHR (rechts) und SRHL (links) angeordnet, welche in den Fig. 2 und 3 mit ihrem Haltepunkt, welcher dort als dicker schwarzer Punkt markiert ist, angedeutet sein sollen. Diese Haltepunkte sind die hilfsweisen Rückhaltepunkte, welche aufgrund ihrer Funktion zu den jeweils der Schusseintragsseite gegenüberliegenden Schussumkehrpunkten führen, welche innerhalb des Materials des erfindungsgemäßen Gurtbandes liegen und damit "verschwinden". Außerhalb dieser Schussumkehrpunkte liegt nur noch jeweils die weiche Kante, welche nur durch einen Schussfaden dargestellt ist.

Die in Fig. 1 dargestellte Situation zeigt die Schussnadeln SNL und SNR etwa ein Drittel ins Webfach eingefahren, während Fig. 2 bereits die Endstellung der Schussnadeln in maximalem Eintragszustand zeigt. Fig. 3 wiederum zeigt die entgegengesetzte, maximal zurückgezogene Situation der Schussnadeln SNL und SNR und auch die aufgrund der Schussrückhalterfunktion gebildeten Schussumkehrpunkte am Außenrand des Innenbereichs. Man erkennt in Fig. 3 auch das bereits näher zur Eintragszone gefahrene Webblatt WB, welches sich im nächsten Schritt entsprechend dem benachbarten Pfeil auf die frisch eingetragenen Schussfäden zubewegt und diese an das, bereits unten schraffiert dargestellte gewebte, Material anschlägt. Hierbei verlieren die Schussrückhalter kurzzeitig ihre Funktion, während ihnen die Schussumkehrstellen gleichsam abgenommen werden. In den Figuren ist, insbesondere in Fig. 1 beispielhaft auf der rechten Seite ein Schussrückhalter SRHR gezeigt, der die Form eines Sägezahnes hat. In Fig. 1 sind die beiden Schussfäden SFR und SFL als Punkte im Querschnitt gezeigt, kurz bevor sie aufgrund der Bewegung der Schussnadeln auf den Schussrückhalter SRHR aufgeschoben werden, so dass sie in der Position, die in Fig. 2 (rechte Seite) gezeigt ist, ankommen. Fig. 3 (rechte Seite) zeigt bereits den Zustand des Schussrückhalters SRHR, in dem die Schussfäden von diesem entnommen und durch die Aktion des Webblattes auf das Material angeschlagen sind.

Das erfindungsgemäße Verfahren zum Herstellen eines Gurtbandes, mit einem Innenbereich (M), einem weichen rechten Randbereich RR und einem weichen linken Randbereich RL, mit einem rechten Schussfaden SFR und einem linken Schussfaden SFL, läuft nach folgender sich immer wieder wiederholender Schrittsequenz ab:
- ar): Eintragen des rechten Schussfadens SFR von der rechten Bandseite aus in den rechten Randbereich RR und den Innenbereich M mittels einer rechten Schussnadel SNR,
- al): Eintragen des linken Schussfadens SFL von der linken Bandseite aus in den linken Randbereich RL und den Innenbereich M mittels einer linken Schussnadel SNL simultan zu Schritt ar),
- br): Festhalten des rechten Schussfadens SFR im Übergangsbereich vom Innenbereich M zum linken Randbereich RL mittels eines linken Schussrückhalters SRHL,
- bl): Festhalten des linken Schussfadens SFL im Übergangsbereich vom Innenbereich M zum rechten Randbereich RR mittels eines rechten Schussrückhalters SRHR simultan zu Schritt br),
- cr): Fangen des rechten Schussfadens SFR mit dem linken Schussrückhalter SRHL und Zurückfahren des linken Schussrückhalters SRHL bis in den Bereich des Blattanschlags BA,
- cl): Fangen des linken Schussfadens SFL mit dem rechten Schussrückhalter SRHR und Zurückfahren des rechten Schussrückhalters SRHR bis in den Bereich des Blattanschlags BA, simultan zu Schritt cr),
- dr): Zurückfahren der rechten Schussnadel SNR zur rechten Bandseite,
- dl): Zurückfahren der linken Schussnadel SNL zur linken Bandseite simultan zu Schritt cr),
- e): Abstreifen der im vorhergehenden Schritt gebildeten Schussschlaufen von den beiden Schussrückhaltern SRHR, SHRL durch ein Webblatt WB zum Blattanschlag BA und Vorwärtsbewegen der beiden Schussrückhalter SRHR, SHRL weg vom Blattanschlag BA,
- f): Anschlagen der beiden Schussfäden SFR, SFL mit dem Webblatt WB.

Bei den Schritten cr) bis e) bewegen sich die Schussrückhalter SRHL, SRHR leicht bogenförmig vor und zurück. Bei der Vorwärtsbewegung - vom Blattanschlag weg - gleiten die von den Schussnadeln vorgelegten Schussfäden hinter den schrägen, nach oben gerichteten Hakenspitzen nach unten in die Zwickel der Haken Schussrückhalter hinein. Bei der Rückwärtsbewegung fahren die Schussrückhalter SRHL, SRHR zurück. Auch die Schussnadeln SNL, SNR bewegen sich zurück. Die Schussfadenschlaufen SFS bleiben an den Haken hängen. Nach dem Fachschluss bewegt sich das Webblatt WB nach vorne, streift die Schussfadenschlaufen ab und drückt sie an den Blattanschlag. (Siehe auch die Fig. 1 bis 6).

Wenn man den Innenbereich in der Breite M stark verringert, sodass er nur noch ein schmaler Streifen ist und gleichzeitig die Randbereiche RR, RL stark vergrößert, so ergibt sich ein gegenüber dem bisher beschriebenen Band völlig anders aussehendes Band, dessen Innenbereich wie ein verdickter Steg aussieht. Um evtl. auftretende Spannungen auszugleichen kann man jedoch in den Bereichen unterschiedliche Bindungen weben, z.B. Leinwand 1/1 in den Randbereichen und Panama 2/2 im Innenbereich. Derartige Bänder sind vorteilhafterweise auch in größeren Gesamtbreiten sehr wirtschaftlich herzustellen.

Da dem Fachmann die Hauptteile einer Nadel-Bandwebmaschine bekannt sind, wurde in der vorliegenden Beschreibung auf weitere Detailerläuterungen verzichtet. Die Hauptteile des erfindungsgemäßen Gurtbandes 2, Kettfäden KF und Schussfäden SFR und SFL sind klar erkennbar.

Die Fig. 4 bis 6 zeigen nun eine den Fig. 1 bis 3 analoge Schrittabfolge mit dem zusätzlichen Umstand, dass bei der hier gezeigten Verfahrensweise und Vorrichtung zusätzlich eine Monofil-Schussnadel SNZ dargestellt ist, die zur besonderen Unterscheidung schraffiert gezeigt ist.

In Fig. 6 wird insbesondere auf die beiden Schussumkehrpunkte SUL auf der linken Seite und SUR auf der rechten Seite hingewiesen, welche sich durch Betätigung der Schussrückhalter SRHR und SRHL ergeben. Fig. 5 zeigt im Bereich des Übergangs vom Innenbereich zum linken Randbereich an der Kante des bereits fertig gewebten Materials einen Punkt ZZ, der beispielhaft für die Zuführung des Zusatzfadens SFZ stehen soll. Die Zuführung kann eine Weblitze oder eine ähnliche Einrichtung sein.

Verfolgt man nun die Schritte des zweiten Ausführurigsbeispiels eines erfindungsgemäßen Webverfahrens unter Einsatz einer Zusatzschussfadennadel für einen Zusatzschussfaden anhand der Fig. 4 bis 6, so erkennt man in Fig. 4 den Zustand der Schussnadeln in einem Status etwa ein Drittel ins Fach eingedrungen. Fig. 5 zeigt bereits die Stellung der Schussnadeln nach vollständiger Durchdringung des Webfachs in maximaler Ausfahrung/Endstellung. Fig. 6 zeigt wiederum die entgegengesetzte maximale Rückfahrstellung der Schussnadeln aus dem Webfach, wobei das Webblatt WB bereits in einer Bewegung gemäß dem benachbarten Pfeil auf das bereits fertige Gewebe bzw. die davor befindlichen Schussfäden, die auf das bereits fertige Material angeschlagen werden, unterwegs ist. Als nächster Schritt wird das Webblatt wieder vom Anschlag wegbewegt, und der Schussfadeneintrag beginnt wieder von vorne, sodass sich die Situation in Kürze wieder so darstellt wie in Fig. 4 usf. Vorteilhafterweise sind hier die Randbereiche RL und RR nur 4 bis 8 Kettfäden "breit", gerade so breit, dass der Zusatzfaden von außen, also von der Außenkante des Gurtbandes nicht wahrzunehmen ist.

In der eben beschriebenen Art und Weise läuft das vorteilhaft weitergebildete erfindungsgemäße Verfahren nach folgenden weiteren Schritten ab:
- az): Eintragen eines, vorzugsweise im Übergangsbereich vom Innenbereich M zum linken Randbereich RL, zugeführten Monofil-Schussfadens SFZ von links nach rechts bis zum Übergangsbereich vom Innenbereich M zum rechten Randbereich RR, mittels einer linken Zusatz-Schussnadel SNZ simultan zu Schritt ar),
- bz): Festhalten des Monofil-Schussfadens SFZ im Übergangsbereich vom Innenbereich M zum rechten Randbereich RR mittels des rechten Schussrückhalters SRHR simultan zu Schritt br),
- cz): Fangen des Monofil-Schussfadens SFZ mit dem rechten Schussrückhalter SRHR und Zurückfahren des rechten Schussrückhalters SRHR bis kurz vor den Blattanschlag BA simultan zu Schritt cr),
- dz): Zurückfahren der linken Zusatz-Schussnadel SNZ simultan zu Schritt dr).

Natürlich ist die hier mit linker Zusatz-Schussnadel SNZ beschriebene Ausführung der erfinderischen Einrichtung und des zugehörigen Verfahrens stattdessen oder gleichzeitig analog auch mit rechter Zusatz-Schussnadel möglich. Es ergibt sich dann eine spiegelbildliche bzw. symmetrische Situation.

Bei ausreichend großem Raum im Fach kann vorteilhafterweise auch eine Variante mit zwei Zusatz-Schussnadeln - ein rechte und eine linke - eingesetzt werden.

Bei den bisher beschriebenen Verfahren bewegen sich die Schussrückhalter SRHL, SRHR leicht bogenförmig vor und zurück. Bei der Vorwärtsbewegung der Schussrückhalter - vom Blattanschlag weg - gleiten die von den Schussnadeln vorgelegten Schussfäden hinter den schrägen, nach oben gerichteten Hakenspitzen nach unten in die Zwickel der Haken hinein (Siehe die Fig.).

Fig. 7 zeigt beispielhaft stark schematisiert und nur qualitativ dargestellt ein Gurtband 2, welches sich an dem Blattanschlag BA in ein durch Kettfäden KF gebildetes Fach A-C öffnet. Eine maschinenfest angeordnete hakenförmig gekrümmte Nadel, hier ein Schussrückhalter SRH, befindet sich in der Nähe des Bereichs BA. Das Webblatt WB ist im Begriff, sich in Richtung des Pfeils ZBA zu bewegen, um mit dem Abstreif- und Haltedraht FSDr die Schussfäden SF in die in Fig. 8 gezeigte Position kurz vor dem Blattanschlag BA zu bringen, wobei der Abstreif- und Haltedraht FSDr in der in Fig. 8 gezeigten Position des Webblatts WB die Schussfäden SF berührt und auf dem weiteren Weg des sich in Fig. 8 in Richtung des Pfeils ZBA bewegenden Webblatts in die gestrichelte Position FSDr' elastisch verbiegt und hierbei die Schussfäden SF vom Haken H des Schussrückhalters SRH abstreift, wenn das Webblatt den Schussfaden am Blattanschlag BA anschlägt (also annähernd gleichzeitig).

Fig. 9 zeigt die zuletzt beschriebene Situation stark vergrößert, wobei hier nur eine Kante des erfindungsgemäßen Gurtbands im Zusammenhang mit der erfindungsgemäßen Fortbildung der vorliegenden Erfindung dargestellt ist. Das bereits fertiggewebte Gurtband 2 ist im unteren Bereich der Fig. 9 zu erkennen. Eine Webkante soll durch den rechten Rand RR dargestellt sein. Man erkennt klar das Webblatt WB, an dem ein Abstreif- und Haltedraht FSDr angebracht und hier teilweise geschnitten dargestellt ist, welcher die um den Haken H des Schussrückhalters SRH gelegte Schussfadenschlaufe SFS des Schussfadens SF an den Blattanschlag BA andrückt. Hierbei ist die eben zurückgelegte Bewegung des Webblatts durch den Pfeil ZBA angedeutet.

Nur schematisch dargestellt ist das Webblatt WB in Fig. 10 von vorne gesehen, wobei die Blickrichtung dem Blick auf die Darstellung gemäß Fig. 7, dort von links nach rechts, entspricht. Gut zu erkennen ist die Anordnung des Abstreif- und Haltedrahts FSDr. Es ist zu beachten, dass die Fig. 9 und 10 nur Ausschnitte für den rechten Randbereich des Gurtbands betreffen, wobei noch einmal betont wird, dass die Maßstäbe von Fig. 9 und von Fig. 10 nicht miteinander korrelieren.

Fig. 11 zeigt sehr stark schematisiert die Draufsicht auf ein Band 4, welches auf beiden Seiten an den Rändern mit Picots oder Schlaufenbüscheln 6 versehen ist. In Fig. 11 ist ein sich in Kettfadenrichtung gemäß dem Pfeil K erstreckender Bereich P markiert, welcher stark auseinandergezogen in Fig. 12 detailliert die Schussfadenführung einer rechten Schussnadel in diesem Bereich beschreiben helfen soll. Die Schussrückhalter, wie sie im Vorhergehenden in Funktion und Anordnung detailliert beschrieben wurden, sind im in den Figuren 11 und 12 beschriebenen Beispiel in den quer zur Bandbreite angeordneten Positionen A und B angeordnet. Der Schussrückhalter in Position A arbeitet wie ein Schussrückhalter bei den zuvor beschriebenen Beispielen, nämlich innerhalb der beiden Ränder des Bandes und dient zur Rückhaltung des von der (nicht gezeigten) rechten Schussnadel nach links eingetragenen Schussfadens SFR, welcher dadurch in der Position A eine Schussfadenschlaufe bildet, welche innerhalb des Bandes liegt. Gegenüber dem bisher beschriebenen Ausführungsbeispielen ist bei dem Band gemäß den Figuren 11 und 12 in zusätzlicher Position ein zweiter Schussrückhalter SRHL2 in Position B angeordnet, welcher den (rechten) Schussfaden SFR, eingetragen von der hier nicht gezeigten (rechten) Schussnadel, festhält, bis die Schussnadel aus dem Fach wieder zurück nach rechts in die Ausgangsposition gefahren ist und sich das hier nicht gezeigte Webblatt WB kurz vor Fachschluss an den Blattanschlag bewegt und damit die Schussfadenschlaufe PS für den Picot in der Position B, also überstehend über den linken Rand des Bandes 4 fixiert.

Für die Verfahrensweise zur Herstellung von Picots 6 auf der rechten Bandkante gilt analog das oben für die linke Bandkante Gesagte.

Es wird betont, dass die Darstellung nach Fig. 12 zur Vereinfachung der Übersicht den gleichzeitig von links eingetragenen linken Schussfaden SFL nicht darstellt. Im Effekt wird die ja nur qualitativ dargestellte Konfiguration des Schussfadens SFR als in Kettrichtung zusammengedrängt verstanden, sodass sie schematisch nur den Kettfadenlängenbereich P, wie er in Fig. 11 gezeigt ist, einnimmt. Es ergibt sich dann durch die Ansammlung mehrerer hintereinander oder nebeneinander liegender Schussfadenschlaufen der Picots 6 bzw. die Picotkante 8.

Fig. 13 zeigt schematisch die beiden bei den Ausführungsbeispielen nach Fig. 11 und Fig. 12 eingesetzten Schussrückhalter, und zwar in den Positionen A: Schussrückhalter SRHL und Position B: Schussrückhalter SRHL2, welcher ausserhalb des zu webenden Bandes 4 liegt. Die Schussrückhalter bewegen sich gemäß den Pfeilen VZ vom Blattanschlag BA weg und dort hin. Der Schussrückhalter SRHL2 wird außerdem in zwei Stellungen Y (angehoben, wenn keine Picots hergestellt werden) und Z (abgesenkt, wenn Picots hergestellt werden) betrieben.

Sollen bei einer vorteilhaften Ausbildung der Erfindung mehr als ein Doppelschussfaden pro Seite vorzugsweise zum Teil in unterschiedliche Fächer gleichzeitig eingetragen werden, dann ist es von Vorteil, die Auf- und Abbewegung der Schussrückhalter präzise zu steuern (analog Fig. 13, Positionen B: Stellungen Y und Z). Hierdurch lassen sich mehrfach übereinanderliegende Schussfadenschlaufen von den Schussrückhaltern leichter fangen.

Fig. 14 zeigt eine erfindungsgemäße Vorrichtung zur Durchführung einer Varianta des erfindungsgemäßen Verfahrens, bei dem die beiden Schussfäden SFL und SFR von nur einer Schussnadel 28 (Einzelheiten siehe Fig. 15) eingebracht werden. Die Schussnadel 28 hat im Bereich ihrer Nadelspitze 34 eine Öse 36, mittels der der erste Schussfaden SFL geführt und in das Webfach eingetragen wird. Ein zweiter (rechter) Schussfaden SFR wird beim Herausfahren bzw. Zurückfahren der Schussnadel 28 aus dem Webfach mittels einer in der Nadelspitze 34 angeordneten Fangvorrichtung 42 mit einem Haken 40, welcher in verschiedene Drehraststellungen gebracht werden kann, eingefangen und in das Webfach eingezogen.

Fig. 14 zeigt die Stellung der - hier aus Gründen der einfacheren Darstellung unverhältnismäßig stark vergrößerten - Schussnadel 28, in der sie den linken Schussfaden SFL in das Webfach eingetragen hat. Hierbei hat der Haken 40 bereits den rechten Schussfaden SFR passiert. Ein Drücker 30 ist dafür vorgesehen, nun den Schussfaden SFR in die Bahn zu drücken, welche der Haken 40 auf dem Rückweg der Schussnadel 28 gemäß Pfeil RW (Fig. 16a und 16b) nimmt. Dabei wird der rechte Schussfaden SFR von dem Haken 40 mitgenommen (Fig. 16a) und von der Schussnadel 28 bis über den linken Schussrückhalter SRHL hinaus geführt, bis der Haken 40 durch Berührung und "Überfahren" eines maschinenfesten Anschlags 32 (Fig. 14, 16b und 16c) gegen eine in Fig. 15 beispielhaft gezeigte, in der Schussnadel 28 angeordnete Rastfeder 38 gedreht wird und hierdurch den rechten Schussfaden SFR "verliert" (Fig. 16b). Damit ist ein Eintragszyklus beendet. Der nächste Eintragszyklus beginnt mit einer Vorwärtsbewegung der Schussnadel 28 in Richtung des Pfeils VW gemäß Fig. 16c, wobei beim "Überfahren" des maschinenfesten Anschlags 32 (Fig. 14, 16b und 16c) - nun in Gegenrichtung - der Haken 40 wieder in seine Fangstellung" gebracht wird.

Das beispielsweise mit der Vorrichtung gemäß den Fig. 14 bis 16c durchführbare Verfahren nach Anspruch 22, zum Weben eines Bandes, insbesondere eines Gurtbandes mit einem Innenbereich (M), einem weichen rechten Randbereich (RR) und einem weichen linken Randbereich (RL), ist gekennzeichnet durch folgende sich immer wieder wiederholende Schrittsequenz:
- sal): Eintragen des linken Schussfadens (SFL) von der linken Bandseite aus in den linken Randbereich (RL) und den Innenbereich (M) mittels der Schussnadel (28),
- sbl): Festhalten des linken Schussfadens (SFL) im Übergangsbereich vom Innenbereich (M) zum rechten Randbereich (RR) mittels eines rechten Schussrückhalters (SRHR),
- sr): Fangen des rechten Schussfadens (SFR) mit der Fangvorrichtung (42),
- sar): Eintragen des rechten Schussfadens (SFR) von der rechten Bandseite aus in den rechten Randbereich (RR) und den Innenbereich (M) mittels der Schussnadel (28),
- sbr): Festhalten des rechten Schussfadens (SFR) im Übergangsbereich vom Innenbereich (M) zum linken Randbereich (RL) mittels eines linken Schussrückhalters (SRHL),
- scr): Fangen des rechten Schussfadens (SFR) mit dem linken Schussrückhalter (SRHL) und Zurückfahren des linken Schussrückhalters (SRHL) bis zum Blattanschlag (BA),
- scl): Fangen des linken Schussfadens (SFL) mit dem rechten Schussrückhalter (SRHR) und Zurückfahren des rechten Schussrückhalters (SRHR) bis zum Blattanschlag (BA), insbesondere simultan zu Schritt scr),
- se): Abstreifen der im vorhergehenden Schritt gebildeten Schussschlaufen von den beiden Schussrückhaltern (SRHR, SHRL) durch das Webblatt (WB) zum Blattanschlag (BA) und Vorwärtsbewegen der beiden Schussrückhalter (SRHR, SHRL) weg vom Blattanschlag (BA),
- f): Anschlagen der beiden Schussfäden (SFR, SFL) mit einem Webblatt (WB).

Es wird betont, dass das erfindungsgemäße Verfahren - wie eben beschrieben - nicht nur auch mit nur einer Schussnadel durchgeführt werden kann. Daneben sind auch Varianten mit z. B. zwei Doppelschussnadeln gleicher oder ungleicher Länge sowie der Einsatz weiterer Schussrückhalter sowie alle Kombinationen hiervon möglich. Es ist für den Fachmann auch selbstverständlich, dass mit dem erfindungsgemäßen Verfahren sämtliche aus dem Stand der Technik bekannten Kantenbildungen hergestellt werden können.

Zusammengefasst wird noch einmal darauf hingewiesen, das aufgrund der Erfindung die bisher ständig erforderlichen Fangfäden und Sperrfäden, sowie das dafür erforderliche Equipment wegfallen. Durch die Erfindung ergibt sich ein gegenüber dem Stand der Technik vorteilhafterweise dünneres Band, was insbesondere mit weicherer Kante für den Komfort im Fahrzeug einen ganz besonderen Fortschritt darstellt. Daneben lässt sich das erfindungsgemäße Band gegenüber dem Stand der Technik durch Fortfall von Verfahrensschritten und Bauteilen an den entsprechenden Vorrichtungen günstiger durchführen, als dies beim Stand der Technik möglich ist.

Des Weiteren ergibt sich mit der vorliegenden Erfindung der Vorteil, dass die Schussfadenspannungen wesentlich reduziert werden und dadurch der Verschleiss, die Anzahl der Schussfadenbrüche und der Schussfadenumlenkstellen stark gemindert werden können. Die beim Stand der Technik erforderlichen anfälligen Wirknadeln und die damit verbundene Flusenbildung entfallen vorteilhafterweise aufgrund der vorliegenden Erfindung.

### BEZUGSZEICHEN

- 2: Gurtband
- 4: Band
- 6: Picot
- 22: Band
- 28: Schussnadel
- 30: Drücker
- 32: Anschlag
- 34: Nadelspitze
- 36: Öse
- 38: Einrastfeder
- 40: Haken
- 42: Fangvorrichtung
- A-C: Webfach
- BA: Blattanschlag
- DS: Pfeil
- FSDr: Abstreif- und Haltedrähte
- FSDr': Abstreif- und Haltedrähte
- H: Haken
- KF: Kettfäden
- L: im Kreis linke Seite
- M: Innenbereich
- P: Picotbereich
- PS: Picot-Schussschlaufe
- R: im Kreis rechte Seite
- RR: rechter Randbereich
- RL: linker Randbereich
- SF: Schussfaden
- SFR: rechter Schussfaden
- SFL: linker Schussfaden
- SFS: Schussfadenschlaufe
- SFZ: Zusatzschussfaden
- SNR: rechte Schussnadel
- SNL: linke Schussnadel
- SNZ: linke Zusatzschussnadel
- SRHL: Schussrückhalter links
- SRHL2: zweiter Schussrückhalter links
- SRHR: Schussrückhalter rechts
- SRHR2: zweiter Schussrückhalter rechts
- SUL: Schussumkehrpunkt links
- SUR: Schussumkehrpunkt rechts
- VZ: Pfeil
- WB: Webblatt
- Y: Schussfadenrückhalterposition
- Z: Schussfadenrückhalterposition
- ZBA: Pfeil

## Patentansprüche

1. Verfahren zum Weben eines Bandes, mit wenigstens einem ersten rechten Schussfaden (SFR) und wenigstens einem zweiten linken Schussfaden (SFL), **dadurch gekennzeichnet, dass** die beiden Schussfäden (SFL, SFR) von beiden Seiten des Bandes ins gleiche Fach eingetragen, in Schussumkehrschlaufen um Schussrückhalter herumgelegt, im Wesentlichen bis zum Fachwechsel von den Schussrückhaltern festgehalten werden und dann nach dem Fachwechsel durch das Webblatt von der Schussrückhaltern abgestreift und am Anschlag angeschlagen werden.

2. Verfahren nach Anspruch 1, **dadurch gekennzeichnet, dass** die beiden Schussfäden (SFL, SFR) von beiden Seiten des Bandes gleichzeitig ins gleiche Fach eingetragen werden.

3. Verfahren nach Anspruch 2, zum Weben eines Bandes, insbesondere eines Gurtbandes mit einem Innenbereich (M), einem weichen rechten Randbereich (RR) und einem weichen linken Randbereich (RL), **gekennzeichnet durch** folgende sich immer wieder wiederholende erste Schrittsequenz:
ar) Eintragen des rechten Schussfadens (SFR) von der rechten Bandseite aus in den rechten Randbereich (RR) und den Innenbereich (M) mittels einer rechten Schussnadel (SNR),
al) Eintragen des linken Schussfadens (SFL) von der linken Bandseite aus in den linken Randbereich (RL) und den Innenbereich (M) mittels einer linken Schussnadel (SNL) simultan zu Schritt ar),
br) Festhalten des rechten Schussfadens (SFR) im Übergangsbereich vom Innenbereich (M) zum linken Randbereich (RL) mittels eines linken Schussrückhalters (SRHL),
bl) Festhalten des linken Schussfadens (SFL) im Übergangsbereich vom Innenbereich (M) zum rechten Randbereich (RR) mittels eines rechten Schussrückhalters (SRHR) simultan zu Schritt br),
cr) Fangen des rechten Schussfadens (SFR) mit dem linken Schussrückhalter (SRHL) und Zurückfahren des linken Schussrückhalters (SRHL) bis zum Blattanschlag (BA),
cl) Fangen des linken Schussfadens (SFL) mit dem rechten Schussrückhalter (SRHR) und Zurückfahren des rechten Schussrückhalters (SRHR) bis zum Blattanschlag (BA) simultan zu Schritt cr),
dr) Zurückfahren der rechten Schussnadel (SNR) zur rechten Bandseite,
dl) Zurückfahren der linken Schussnadel (SNL) zur linken Bandseite simultan zu Schritt cr),
e) Abstreifen der im vorhergehenden Schritt gebildeten Schussschlaufen von den beiden Schussrückhaltern (SRHR, SHRL) **durch** das Webblatt (WB) zum Blattanschlag (BA) und Vorwärtsbewegen der beiden Schussrückhalter (SRHR, SHRL) weg vom Blattanschlag (BA),
f) Anschlagen der beiden Schussfäden (SFR, SFL) mit einem Webblatt (WB).

4. Verfahren zum Herstellen eines Gurtbandes, dessen rechter und linker Schussfaden Hybrid-Fäden sind, nach Anspruch 3, **gekennzeichnet durch** folgenden, nach dem Webvorgang durchgeführten Schritt:
g) Thermofixieren des Gurtbandes.

5. Verfahren nach Anspruch 3 oder 4, **gekennzeichnet durch** folgende weitere Schritte:
az) Eintragen eines, vorzugsweise im Übergangsbereich vom Innenbereich (M) zum linken Randbereich (RL), zugeführten Monofil-Schussfadens (SFZ) von links nach rechts bis zum Übergangsbereich vom Innenbereich (M) zum rechten Randbereich (RR), mittels einer linken ZusatzSchussnadel (SNZ) simultan zu Schritt ar),
bz) Festhalten des Monofil-Schussfadens (SFZ) im Übergangsbereich vom Innenbereich (M) zum rechten Randbereich (RR) mittels des rechten Schussrückhalters (SRHR) simultan zu Schritt br),
cz) Fangen des Monofil-Schussfadens (SFZ) mit dem rechten Schussrückhalter (SRHR) und Zurückfahren des rechten Schussrückhalters (SRHR) bis zum Blattanschlag (BA) simultan zu Schritt cr),
dz) Zurückfahren der linken Zusatz-Schussnadel (SNZ) simultan zu Schritt dr).

6. Verfahren zum Weben eines Bandes nach Anspruch 3, **gekennzeichnet durch** folgende sich wahlweise mit der ersten Schrittsequenz abwechselnde zweite Schrittsequenz zur wahlweisen Bildung von Picots an den Außenkanten des Bandes:
apr) Eintragen des rechten Schussfadens (SFR) von der rechten Bandseite aus über die gesamte Bandbreite über die linke Bandseite hinaus mittels einer rechten Schussnadel (SNR),
apl) Eintragen des linken Schussfadens (SFL) von der linken Bandseite aus über die gesamte Bandbreite über die rechte Bandseite hinaus mittels einer linken Schussnadel (SNL), simultan zu Schritt apr),
bpr) Festhalten des rechten Schussfadens (SFR) außerhalb des Bandes neben dem linken Randbereich (RL) mittels eines zweiten linken Schussrückhalters (SRHL2) und Bilden von Schussschlaufen,
bpl) Festhalten des linken Schussfadens (SFR) außerhalb des Bandes neben dem rechten Randbereich (RR) mittels eines zweiten rechten Schussrückhalters (SRHR2) und Bilden von Schussschlaufen, simultan zu Schritt bpr),
dr) Zurückfahren der rechten Schussnadel (SNR) zur rechten Bandseite,
dl) Zurückfahren der linken Schussnadel (SNL) zur linken Bandseite simultan zu Schritt dr),
ep) Loslassen der in den Schritten bpr) und bpl) gebildeten Schussschlaufen von den beiden zweiten Schussrückhaltern (SRHR2, SHRL2),
f) Anschlagen der beiden Schussfäden (SFR, SFL) mit einem Webblatt (WB).

7. Verfahren zum Weben eines Bandes, dessen rechter und linker Schussfaden Hybrid-Fäden sind, nach Anspruch 6, **gekennzeichnet durch** folgenden, nach dem Webvorgang durchgeführten Schritt:
g) Thermofixieren des Gurtbandes.

8. Verfahren nach einem der vorhergehenden Ansprüche, **dadurch gekennzeichnet, dass** elastische Kettfäden eingesetzt werden.

9. Gurtband für Sicherheitsgurte, mit einem Innenbereich (M), einem im Vergleich zum Innenbereich weicheren rechten Randbereich (RR) und einem im Vergleich zum Innenbereich weicheren linken Randbereich (RL), mit einem rechten Schussfaden (SFR) und einem linken Schussfaden (SFL), **dadurch gekennzeichnet, dass** der rechte Schussfaden (SFR) nur im Innenbereich (M) und im rechten Randbereich (RR) liegt und der linke Schussfaden (SFL) nur im Innenbereich (M) und im linken Randbereich (RL) liegt.

10. Gurtband nach Anspruch 9, **dadurch gekennzeichnet, dass** der rechte Schussfaden (SFR) und der linke Schussfaden (SFL) ein Multifil-Faden ist.

11. Gurtband nach Anspruch 9 oder 10, **dadurch gekennzeichnet, dass** der rechte Schussfaden (SFR) und der linke Schussfaden (SFL) ein Hybrid-Faden ist.

12. Gurtband nach einem der Ansprüche 9 bis 11, **dadurch gekennzeichnet, dass** im Innenbereich (M) zusätzlich ein Zusatzschussfaden (SFZ) aus Monofil liegt.

13. Verfahren nach Anspruch 1, **dadurch gekennzeichnet, dass** die beiden Schussfäden (SFL, SFR) von nur einer Schussnadel (28) eingebracht werden, wobei ein erster linker Schussfaden (SFL) beim Hineinfahren der Schussnadel (28) in das Webfach durch eine im Bereich der Nadelspitze (34) der Schussnadel angeordnete Öse (36) geführt und eingetragen wird und ein zweiter rechter Schussfaden (SFR) beim Herausfahren bzw. Zurückfahren der Schussnadel (28) aus dem Webfach mittels einer in der Nadelspitze (34) angeordneten Fangvorrichtung (42) eingefangen und in das Webfach eingezogen wird.

14. Verfahren nach Anspruch 13, zum Weben eines Bandes, insbesondere eines Gurtbandes mit einem Innenbereich (M), einem weichen rechten Randbereich (RR) und einem weichen linken Randbereich (RL), **gekennzeichnet durch** folgende sich immer wieder wiederholende Schrittsequenz:
sal) Eintragen des linken Schussfadens (SFL) von der linken Bandseite aus in den linken Randbereich (RL) und den Innenbereich (M) mittels der Schussnadel (28),
sbl) Festhalten des linken Schussfadens (SFL) im Übergangsbereich vom Innenbereich (M) zum rechten Randbereich (RR) mittels eines rechten Schussrückhalters (SRHR),
sr) Fangen des rechten Schussfadens (SFR) mit der Fangvorrichtung (42),
sar) Eintragen des rechten Schussfadens (SFR) von der rechten Bandseite aus in den rechten Randbereich (RR) und den Innenbereich (M) mittels der Schussnadel (28),
sbr) Festhalten des rechten Schussfadens (SFR) im Übergangsbereich vom Innenbereich (M) zum linken Randbereich (RL) mittels eines linken Schussrückhalters (SRHL),
scr) Fangen des rechten Schussfadens (SFR) mit dem linken Schussrückhalter (SRHL) und Zurückfahren des linken Schussrückhalters (SRHL) bis zum Blattanschlag (BA),
scl) Fangen des linken Schussfadens (SFL) mit dem rechten Schussrückhalter (SRHR) und Zurückfahren des rechten Schussrückhalters (SRHR) bis zum Blattanschlag (BA), insbesondere simultan zu Schritt scr),
se) Abstreifen der im vorhergehenden Schritt gebildeten Schussschlaufen von den beiden Schussrückhaltern (SRHR, SHRL) **durch** das Webblatt (WB) zum Blattanschlag (BA) und Vorwärtsbewegen der beiden Schussrückhalter (SRHR, SHRL) weg vom Blattanschlag (BA),
f) Anschlagen der beiden Schussfäden (SFR, SFL) mit einem Webblatt (WB).

15. Verfahren zum Herstellen eines Gurtbandes, dessen rechter und linker Schussfaden Hybrid-Fäden sind, nach Anspruch 14, **gekennzeichnet durch** folgenden, nach dem Webvorgang durchgeführten Schritt:
g) Thermofixieren des Gurtbandes.

16. Verfahren nach einem der vorhergehenden Verfahrensansprüche, 1-8 und 13-15, **dadurch gekennzeichnet, dass** elastische Kettfäden eingesetzt werden.

## Claims

1. A method for weaving a webbing, comprising at least one first, right-hand weft thread (SFR) and at least one second, left-hand weft thread (SFL), **characterized in that** the two weft threads (SFL, SFR) are picked into the same shed from both sides of the webbing, are looped around weft grippers in weft reverse loops, are seized by the weft grippers substantially until shed change and are then shed from the weft grippers by the reed after shed change and are beat up against the stop.

2. The method as set forth in claim 1, **characterized in that** the two weft threads (SFL, SFR) are simultaneously picked into the same shed from both sides of the webbing.

3. The method as set forth in claim 2 for weaving a webbing, particularly a webbing comprising an inner portion (M), a soft right-hand edge portion (RR) and a soft left-hand edge portion (RL), **characterized by** the following continually repeated first step sequence:
ar) picking the right-hand weft thread (SFR) from the right-hand side of the web into the right-hand edge portion (RR) and into the inner portion (M) by means of a right-hand weft needle (SNR),
al) picking the left-hand weft thread (SFL) from the left-hand side into the left-hand edge portion (RL) and into the inner portion (M) by means of a left-hand weft needle (SNL),simultaneously to step ar),
br) seizing the right-hand weft thread (SFR) in the transition portion from the inner portion (M) to the left-hand edge portion (RL) by means of a left-hand weft gripper (SRHL),
bl) seizing the left-hand weft thread (SFL) in the transition portion from the inner portion (M) to the right-hand edge portion (RR) by means of a right-hand weft gripper (SRHR), simultaneously to step br),
cr) catching the right-hand weft thread (SFR) with the left-hand weft gripper (SRHL) and retracting the left-hand weft gripper (SRHL) to the reed stop (BA),
cl) catching the left-hand weft thread (SFL) with the right-hand weft gripper (SRHR) and retracting the right-hand weft gripper (SRHR) to the reed stop (BA), simultaneously to step cr)
dr) retracting the right-hand weft needle (SNR) to the right-hand side of the web,
dl) retracting the left-hand weft needle (SNL) to the left-hand side of the web, simultaneously to step cr),
e) shedding the weft loops formed in the previous step from the two weft grippers (SRHR, SRHL) by the reed (WB) to the reed stop (BA) and forwarding the two weft grippers (SRHR, SRHL) away from the reed stop (BA),
f) beating up the two weft threads (SFR, SFL) with a reed (WB).

4. The method for producing a webbing whose right-hand and left-hand weft threads are hybrid threads, as set forth in claim 3, **characterized by** weaving being followed by the step:
g) thermosetting the web.

5. The method as set forth in claim 3 or 4, **characterized by** the following further steps:
az) picking a monofil weft thread (SFZ) fed preferably in the transition portion from the inner portion (M) to the left-hand edge portion (RL) from left to right up to the transition portion from the inner portion (M) to the right-hand edge portion (RR) by means of a left-hand additional weft needle (SNZ), simultaneously to step ar),
bz) seizing the monofil weft thread (SFZ) in the transition portion from the inner portion (M) to the right-hand edge portion (RR) by means of the right-hand weft gripper (SRHR), simultaneously to step br),
cz) catching the monofil weft thread (SFZ) with the right-hand weft gripper (SRHR) and retracting the right-hand weft gripper (SRHR) up to the reed stop (BA), simultaneously to step cr),
dz) retracting the left-hand additional weft needle (SNZ), simultaneously to step dr).

6. The method for weaving a web as set forth in claim 3, **characterized by** the following step sequence optionally alternating with the first step sequence for optionally forming picots at the outer edges of the webbing:
apr) picking the right-hand weft thread (SFR) from the right-hand side of the web over the full width of the webbing beyond the left-hand webbing side by means of a right-hand weft needle (SNR),
apl) picking the left-hand weft thread (SFL) from the left-hand side of the web over the full width of the webbing beyond the right-hand webbing side by means of a left-hand weft needle (SNL), simultaneously to step apr),
bpr) seizing the right-hand weft thread (SFR) outside of the webbing alongside the left-hand edge portion (RL) by means of a second left-hand weft gripper (SRHL2) and forming weft loops,
bpl) seizing the left-hand weft thread (SFL) outside of the webbing alongside the right-hand edge portion (RR) by means of a second right-hand weft gripper (SRHR2) and forming weft loops, simultaneously to step bpr),
dr) retracting the right-hand weft needle (SNR) to the right-hand side of the web,
dl) retracting the left-hand weft needle (SNL) to the left-hand side of the web, simultaneously to step dr)
ep) shedding the weft loops formed in the steps bpr) and bpl) from the two weft grippers (SRHR2, SRHL2),
f) beating up the two weft threads (SFR, SFL) with a reed (WB).

7. The method for producing a webbing whose right-hand and left-hand weft threads are hybrid threads, as set forth in claim 6, **characterized by** weaving being followed by the step:
g) thermosetting the web.

8. The method as set forth in any of the preceding claims, **characterized in that** elastic warp threads are included.

9. A web for seat belts comprising an inner portion (M), a right-hand edge portion (RR) softer as compared to the inner portion (M) and a left-hand edge portion (RL) softer as compared to the inner portion (M), including a right-hand weft thread (SFR) and a left-hand weft thread (SFL), **characterized in that** the right-hand weft thread (SFR) is located only in the inner portion (M) and in the right-hand edge portion (RR) and the left-hand weft thread (SFL) is located only in the inner portion (M) and in the left-hand edge portion (RL).

10. The web as set forth in claim 9, **characterized in that** the right-hand weft thread (SFR) and the left-hand weft thread (SFL) is a multifil thread.

11. The web as set forth in claim 9 or 10, **characterized in that** the right-hand weft thread (SFR) and the left-hand weft thread (SFL) is a hybrid thread.

12. The web as set forth in any of the claims 9 to 11, **characterized in that** an additional monofil weft thread (SFZ) is located in the inner portion (M).

13. The method as set forth in claim 1, **characterized in that** the two weft threads (SFL, SFR) are picked by just one weft needle (28), a first left-hand weft thread (SFL) being guided and picked through an eye (36) arranged in the region of the tip (34) of the weft needle (28) on entry thereof into the shed and a second right-hand weft thread (SFR) is catched by means of a catcher (42) arranged in the tip (34) of the weft needle (28) on retraction thereof from the shed and entered into the shed.

14. The method as set forth in claim 13 for weaving a web, particularly a seatbelt having an inner portion (M), a soft right-hand edge portion (RR) and a soft left-hand edge portion (RL), **characterized by** the following continually repeated step sequence:
sal) picking the left-hand weft thread (SFL) from the left-hand side into the left-hand edge portion (RL) and into the inner portion (M) by means of the weft needle (28),
sbl) seizing the left-hand weft thread (SFL) in the transition portion from the inner portion (M) to the right-hand edge portion (RR) by means of a right-hand weft gripper (SRHR),
sr) catching the right-hand weft thread (SFR) with the catcher (42),
sar) picking the right-hand weft thread (SFR) from the right-hand side into the right-hand edge portion (RR) and into the inner portion (M) by means of the weft needle (28),
sbr) seizing the right-hand weft thread (SFR) in the transition portion from the inner portion (M) to the left-hand edge portion (RL) by means of a left-hand weft gripper (SRHL),
scr) catching the right-hand weft thread (SFR) with the left-hand weft gripper (SRHL) and retracting the left-hand weft gripper (SRHL) up to the reed stop (BA),
scl) catching the left-hand weft thread (SFL) with the right-hand weft gripper (SRHR) and retracting the left-hand weft gripper (SRHL) up to the reed stop (BA), particularly simultaneously to step scr),
se) shedding the weft loops formed in the previous step from the two weft grippers (SRHR, SHRL) by the reed (WB) to the reed stop (BA) and forwarding the two weft grippers (SRHR, SRHL) away from the reed stop (BA),
f) beating up the two weft threads (SFR, SFL) with a reed (WB).

15. The method for producing a web whose right-hand and left-hand weft threads are hybrid threads as set forth in claim 14, **characterized by** weaving being followed by the step:
g) thermosetting the web.

16. The method as set forth in any of the preceding claims 1 - 8 and 13 - 15, **characterized in that** elastic warp threads are included.

## Revendications

1. Procédé de tissage d'un ruban, comprenant au moins un premier fil de trame droit (SFR) et au moins un deuxième fil de trame gauche (SFL), **caractérisé en ce que** les deux fils de trame (SFL, SFR) sont introduits dans la même foule à partir des deux côtés de la bande, sont enroulés autour du dispositif de retenue de trame en formant des boucles d'inversion de trame, sont maintenus par les dispositifs de retenue de trame sensiblement jusqu'au changement de foule puis, une fois le changement de foule effectué, sont retirés des dispositifs de retenue de trame par le peigne à tisser et sont fixés contre la butée.

2. Procédé selon la revendication 1, **caractérisé en ce que** les deux fils de trame (SFL, SFR) sont introduits simultanément dans la même foule à partir des deux côtés de la bande.

3. Procédé selon la revendication 2 pour tisser un ruban, notamment une sangle comportant une zone intérieure (M), une zone de bord douce droite (RR) et une zone de bord douce gauche (RL), **caractérisé par** la première séquence d'étapes se reproduisant continuellement :
ar) Introduire le fil de trame droit (SFR) à partir du côté de bande droit dans la zone de bord droite (RR) et la zone intérieure (M) au moyen d'une aiguille à trame droite (SNR),
al) Introduire le fil de trame gauche (SFL) à partir du côté de bande gauche dans la zone de bord gauche (RL) et la zone intérieure (M) au moyen d'une aiguille à trame gauche (SNL), simultanément avec l'étape ar),
br) Maintenir le fil de trame droit (SFR) dans la zone de transition allant de la zone intérieure (M) à la zone de bord gauche (RL) au moyen d'un dispositif de retenue de trame gauche (SRHL),
bl) Maintenir le fil de trame gauche (SFL) dans la zone de transition allant de la zone intérieure (M) à la zone de bord droite (RR) au moyen d'un dispositif de retenue de trame droit (SRHR), simultanément avec l'étape br), cr) Attraper le fil de trame droit (SFR) au moyen du dispositif de retenue de trame gauche (SRHL) et ramener le dispositif de retenue de trame gauche (SRHL) jusqu'à la butée de peigne (BA).
cl) Attraper le fil de trame gauche (SFL) à l'aide du dispositif de retenue de trame droit (SRHR) et ramener le dispositif de retenue de trame droit (SRHR) jusqu'à la butée de peigne (BA), simultanément avec l'étape cr),
dr) Ramener l'aiguille de trame droite (SNR) au côté de bande droit,
dl) Ramener l'aiguille de trame gauche (SNL) au côté de bande gauche, simultanément avec l'étape cr),
e) Retirer les boucles de trame formées dans l'étape précédente des deux dispositifs de retenue (SRHR, SHRL) par le peigne à tisser (WB) vers la butée de peigne (BA) et avancer les deux dispositifs de retenue de trame (SRHR, SRHL) en les éloignant de la butée de peigne (BA),
f) Fixer les deux fils de trame (SFR, SFL) avec un peigne à tisser (WB).

4. Procédé de fabrication d'une sangle dont les fils de trame droit et gauche sont des fils hybrides, selon la revendication 3, **caractérisé par** l'étape suivante réalisée après l'opération de tissage :
g) Thermofixer la sangle.

5. Procédé selon les revendications 3 ou 4, **caractérisé par** les étapes supplémentaires suivantes :
az) Introduire, de préférence dans la zone de transition allant de la zone intérieure (M) à la zone de bord gauche (RL), un fil de trame monofil (SFZ) amené de la gauche vers la droite jusqu'à la zone de transition allant de la zone intérieure (M) à la zone de bord droite (RR) au moyen d'un aiguille de trame supplémentaire gauche (SNZ), simultanément avec l'étape ar),
bz) Maintenir le fil de trame monofil (SFZ dans la zone de transition allant de la zone intérieure (M) à la zone de bord droite (RR) au moyen du dispositif de retenue de trame droit (SRHR), simultanément avec l'étape br),
cz) Attraper le fil de trame monofil (SFZ) à l'aide du dispositif de retenue de trame droit (SRHR) et ramener le dispositif de retenue de trame droit (SRHR) jusqu'à la butée de peigne (BA), simultanément avec l'étape cr),
dz) Ramener l'aiguille de trame supplémentaire gauche (SNZ) simultanément avec l'étape dr).

6. Procédé de tissage d'un ruban selon la revendication 3, **caractérisé par** la seconde séquence d'étapes suivante qui alterne au choix avec la première séquence d'étapes pour former au choix des picots aux arêtes extérieures de la bande :
apr) Introduire le fil de trame droit (SFR) à partir du côté de bande droit sur toute la largeur de bande au-delà du côté de bande gauche au moyen d'une aiguille de trame droite (SNR),
apl) Introduire le fil de trame gauche (SFL) à partir du côté de bande gauche sur toute la largeur de bande au-delà du côté de bande droit au moyen d'une aiguille de trame gauche (SNL), simultanément avec l'étape apr),
bpr) Maintenir le fil de trame droit (SFR) en dehors de la bande à côté de la zone de bord gauche (RL) au moyen d'un deuxième dispositif de retenue de trame gauche (SRHL2) et former des boucles de trame,
bpl) Maintenir le fil de trame gauche (SFL) en dehors de la bande à côté de la zone de bord droite (RR) au moyen d'un deuxième dispositif de retenue de trame droit (SRHR2) et former des boucles de trame simultanément avec l'étape bpr),
dr) Ramener l'aiguille de trame droite (SNR) au côté de bande droit, dl)Ramener l'aiguille de trame gauche (SNL) au côté de bande gauche simultanément avec l'étape dr),
ep) Lâcher les boucles de trame formées dans les étapes bpr) et bpl) par les deux seconds dispositifs de retenue de trame (SRHR2, SRHL2),
f) Fixer les deux fils de trame (SFR, SFL) par un peigne à tisser (WB).

7. Procédé de tissage d'un ruban dont les fils de trame droit et gauche sont des fils hybrides selon la revendication 6, **caractérisé par** l'étape suivante réalisée après l'opération de tissage :
g) Thermofixer la sangle.

8. Procédé selon l'une quelconque des revendications précédentes, **caractérisé en ce que** des fils de chaîne élastiques sont utilisés.

9. Sangle pour ceintures de sécurité, comportant une zone intérieure (M), une zone de bord droite (RR) plus douce comparée à la zone intérieure et une zone de bord gauche (RL) plus douce comparée à la zone intérieure, comportant un fil de trame droit (SFR) et un fil de trame gauche (SFL), **caractérisé en ce que** le fil de trame droit (SFR) se trouve seulement dans la zone intérieure (M) et dans la zone de bord droite (RR) et le fil de trame gauche (SFL) seulement dans la zone intérieure (M) et la zone de bord gauche (RL).

10. Sangle selon la revendication 9, **caractérisé en ce que** le fil de trame droit (SFR) et le fil de trame gauche (SFL) sont des fils multifils.

11. Sangle selon les revendications 9 ou 10, **caractérisé en ce que** le fil de trame droit (SFR) et le fil de trame gauche (SFL) sont des fils hybrides.

12. Sangle selon l'une quelconque des revendications 9 à 11, **caractérisé en ce qu'**un fil de trame supplémentaire (SFZ) en monofil se trouve dans la zone intérieure (M).

13. Procédé selon la revendication 1, **caractérisé en ce que** les deux fils de trame (SFL, SFR) sont introduits par une seule aiguille de trame (28), un premier fil de trame gauche (SFL) étant guidé et introduit par un oeillet (36) disposé dans la zone de la pointe d'aiguille (34) de l'aiguille de trame et un deuxième fil de trame droit (SFR) est attrapé et introduit dans la foule au moyen d'un dispositif d'attrapage (42) disposé dans la pointe d'aiguille (34) lorsque l'aiguille de trame (28) est sortie ou ramenée hors de la foule.

14. Procédé selon la revendication 13 pour tisser un ruban, notamment une sangle, comportant une zone intérieure (M), une zone de bord droite douce (RR) et une zone de bord gauche douce (RL), **caractérisé par** la séquence d'étapes suivante se répétant continuellement :
sal) Introduire le fil de trame gauche (SFL) à partir du côté de bande gauche dans la zone de bord gauche (RL) et la zone intérieure (M) au moyen de l'aiguille de trame (28),
sbl) Maintenir le fil de trame gauche (SFL) dans la zone de transition allant de la zone intérieure (M) à la zone de bord droite (RR) au moyen d'un dispositif de retenue de trame droit (SRHR),
sr) Attraper le fil de trame droit (SFR) au moyen du dispositif d'attrapage (42),
sar) Introduire le fil de trame droit (SFR) à partir du côté de bande droit dans la zone de bord droite (RR) et la zone intérieure (M) au moyen de l'aiguille de trame (28),
sbr) Maintenir le fil de trame droit (SFR) dans la zone de transition allant de la zone intérieure (M) à la zone de bord gauche (RL) au moyen d'un dispositif de retenue de trame gauche (SRHL),
scr) Attraper le fil de trame droit (SFR) au moyen du dispositif de retenue de trame gauche (SRHL) et ramener le dispositif de retenue gauche (SRHL) jusqu'à la butée de peigne (BA),
scl) Attraper le fil de trame gauche (SFL) au moyen du dispositif de retenue de trame droit (SRHR) et ramener le dispositif de retenue droit (SRHR) jusqu'à la butée de peigne (BA), notamment simultanément avec l'étape scr),
se) Retirer les boucles de trame formées dans l'étape précédente des deux dispositifs de retenue de trame (SRHR, SHRL) par le peigne à tisser (WB) vers la butée de peigne (BA) et avancer les deux dispositifs de retenue de trame (SRHR, SRHL) en les éloignant de la butée de peigne (BA),
f) Fixer les deux fils de trame (SFR, SFL) au moyen d'un peigne à tisser (WB).

15. Procédé de fabrication d'une sangle dont les fils de trame droit et gauche sont des fils hybrides, selon la revendication 14, **caractérisé par** l'étape suivante exécutée après l'opération de tissage : g) Thermofixer la sangle.

16. Procédé selon l'une quelconque des revendications de procédé 1 à 8 et 13 à 15, **caractérisé en ce que** des fils de chaîne élastiques sont utilisés.
